# EUROPÄISCHE PATENTSCHRIFT

(11) **EP 0 958 760 B1**
(45) Veröffentlichungstag und Bekanntmachung des Hinweises auf die Patenterteilung: **14.09.2005**
(21) Anmeldenummer: 99105980.9
(22) Anmeldetag: 25.03.1999
(51) Int. Cl.: A47B 88/14, A47B 88/10

(54) **Schubkastenauszugsführung**
Drawer slide
Glissière pour tiroir

(30) Priorität: 29.04.1998 DE 29807536 U
(43) Veröffentlichungstag der Anmeldung: 24.11.1999
(73) Patentinhaber: PAUL HETTICH GMBH & CO., D-32278 Kirchlengern (DE)
(72) Erfinder: Schael, Oliver, 32278 Kirchlengern (DE); Dincdemir, Eyyahi, 32120 Hiddenhausen (DE)
(74) Vertreter: Specht, Peter

(56) Entgegenhaltungen:
- EP-A- 0 226 389
- WO-A-94/26146
- DE-A- 2 942 161
- US-A- 2 564 658

## Beschreibung

Die vorliegende Erfindung bezieht sich auf eine Schubkastenauszugführung mit einer im Möbelkorpus festlegbaren Führungsschiene und einer am Schubkasten anbringbaren, mittels Wälzkörper geführten Laufschiene und mit einer an einem Endbereich oder an beiden Endbereichen Laufbahnen für die Wälzkörper aufweisenden Profilschiene, in dem der sich an die Laufbahnen anschließende Bereich der Profilschiene gegenüber der Vertikalen versetzt ist, und dass dieser Bereich in Richtung oder annähernd in Richtung der resultierenden der auf die Schubkastenauszugführung einwirkenden Seitenkräfte steht.

Die in Frage kommende Schubkastenauszugführung ist in vielen Ausführungen bekannt.

Sofern die Schubkastenauszugführung als Einzelauszug ausgelegt ist, ist die Führungsschiene mit der Profilschiene einstückig. Die Laufschiene ist dann am Schubkasten befestigt. Bei dieser Ausführung lässt sich der Schubkasten nur zum Teil aus dem Möbelkorpus herausfahren. Bei einem Vollauszug ist die Schubkastenauszugführung mit zwei Laufschienen ausgestattet, von denen eine am Schubkasten und die andere an der Führungsschiene befestigt ist. Es sind jedoch auch Ausführungen bekannt, bei denen die feste Laufschiene einstückig mit der Führungsschiene ausgebildet ist.

Die Profilschiene ist bei diesen Ausführungen an beiden Enden mit Laufflächen für die Wälzkörper ausgestattet. Beim Ausfahren des Schubkastens verfährt auch die Profilschiene. Bei den bisher bekannten Ausführungen steht sowohl bei einem Einzelauszug als auch bei einem Vollauszug der an die Laufbahnen angrenzende Bereich parallel zu der Seitenwand des Möbelkorpus, an dem die Führungsschiene festgelegt ist. Im Normalfall steht demzufolge der angrenzende Bereich senkrecht. Beim Ausfahren eines Schubkastens wirken auch seitliche Kräfte auf die Auszugführung. Bei den zuvor beschriebenen Ausführungen ist die Seitenstabilität der Auszugführung nicht besonders hoch. Daraus ergeben sich insbesondere beim Ein- und Ausfahren des Schubkastens Nachteile, da insbesondere der außerhalb der Laufbahnen liegende Bereich der Profilschiene elastisch verformt wird.

Bei einer aus der EP 0 226 389 vorbekannten Schubkastenauszugführung steht bei den Ausführungen gemäß den Figuren 1, 2, 4 und 5 der sich an die Laufflächen anschließende Bereich der Profilschiene senkrecht. Bei der Ausführung nach der Figur 3 ist die Profilschiene im mittleren Bereich gekröpft bzw. der mittlere Bereich ist gegenüber der Vertikalen geneigt. Durch diese Kröpfung soll der Abstand zwischen einer Führungsschiene und der Wand vergrößert werden.

Der Erfindung liegt die Aufgabe zugrunde, eine Schubkastenauszugführung der eingangs näher beschriebenen Art in konstruktiv einfacher Weise so auszubilden, dass ohne eine Erhöhung der Bauteile die Seitenstabilität der Schubkastenauszugführung deutlich verbessert wird.

Die gestellte Aufgabe wird gelöst, indem die drei einer Laufschiene zugeordneten Laufbahnen der Profilschiene durch mehrmaliges Abwinkeln unter Bildung einer Nut gebildet sind, in die ein durch Biegen gebildeter Endsteg der Profilschiene eingebracht ist

Im Gegensatz zu den bisher bekannten Ausführungen verläuft nunmehr der an die Laufbahnen angrenzende Bereich nicht mehr parallel zu der Seitenwand des Möbelkorpus, an dem die Führungsschiene angeschlagen ist, sondern dieser Bereich steht schräg dazu. Bei einer als Vollauszug ausgelegten Schubkastenauszugführung liegt dieser Bereich zwischen den Laufbahnen der beiden Enden. Es ist demzufolge der mittlere Bereich. Bei einer als Einzelauszug ausgebildeten Schubkastenauszugführung liegt dieser Bereich zwischen der winkelförmigen Führungsschiene und den Laufbahnen. Der Neigungswinkel gegenüber der Vertikalen richtet sich nach der Gestaltung der Auszugführung. Durch die entsprechende Schrägstellung kann man davon ausgehen, dass die einwirkenden Seitenkräfte keine elastische Verformung des besagten Bereiches bewirken.

Dieser besagte Bereich kann verschiedenartig gestaltet sein. So ist gemäss einer ersten Ausführungsform vorgesehen, dass der sich an die Laufbahnen anschließende Bereich im wesentlichen geradlinig, jedoch gegenüber der Vertikalen schrägstehend angeordnet ist. Es ist jedoch ebenso denkbar, dass der sich an die Laufbahnen anschließende Bereich der Profilschiene ein- oder mehrmals in gleicher oder in entgegengesetzten Richtungen gekröpft ist. Dabei kann die Kröpfung so gestaltet sein, dass die fluchtend zueinander stehenden Stege in Richtung der Vertikalen verlaufen. Der besagte Bereich könnte jedoch auch sägezahnförmig, bogenförmig oder in ähnlicher Form ausgebildet sein.

Anhand der beiliegenden Zeichnungen wird die Erfindung noch näher erläutert.

Es zeigen:
- Figur 1: eine erfindungsgemäße Schubkastenauszugführung in Form eines Einzelauszuges,
- Figur 2: eine erfindungsgemäße Schubkastenauszugführung in Form eines Vollauszuges.

Die in den Figuren 1 und 2 dargestellte Schubkastenauszugführung 10 weist eine Führungsschiene 11 auf, die winkelfömig ausgebildet ist und an einer Seitenwand 12 eines ansonsten nicht dargestellten Möbelkorpus festgelegt ist. Bei der Ausführung nach der Figur 1 bildet die Profilschiene 13 mit der Führungsschiene 11 eine einstückige Schiene.

Bei der Ausführung nach der Figur 2 ist diese einstückige Schiene aus der Führungsschiene 11 und einer ortsfesten Laufschiene 14 gebildet. Eine im Querschnitt etwa gleichartige Laufschiene 15 ist an dem andeutungsweise dargestellten Schubkasten 16 befestigt. Bei der Ausführung nach der Figur 1 fehlt demzufolge die Laufschiene 14. Die Profilschiene 13 ist bei der Ausführung nach der Figur 1 mit drei Laufbahnen versehen. Bei der Ausführung nach der Figur 2 sind die beiden Enden in gleicher Weise gestaltet, so daß wiederum jeweils drei Laufbahnen entstehen. Jeder Laufbahn der Profilschiene 13 sind mehrere hintereinander angeordnete Wälzkörper 17 in Form von Kugeln zugeordnet. Insbesondere die Figur 2 zeigt, daß der zwischen den endseitigen Laufbahnen liegende Bereich der Profilschiene 13 gegenüber der Vertikalen schräg verläuft. Dies trifft auch für die Ausführung nach der Figur 1 zu, jedoch ist der eingeschlossene Winkel des an die Laufbahnen angrenzenden oder zwischen den Laufbahnen liegenden Bereiches so gestaltet, daß er in der Richtung der Resultierenden verläuft, die sich aus den seitlichen Kräften ergibt, die auf die Schubkastenauszugführung 10 einwirken. Dieser besagte Bereich muß nicht geradlinig oder bogenförmig verlaufen, sondern könnte auch gekröpft sein, vorzugsweise mehrfach gekröpft sein.

Denkbar wäre auch eine Profilierung, beispielsweise eine zick-zack-förmige Anordnung, so daß je nach Gestaltung dieses Bereiches bestimmte Teile gegenüber der Vertikalen versetzt sind oder schräg dazu stehen. Dabei können Restteile auch in Richtung der Vertikalen verlaufen.

In den dargestellten Ausführungsbeispielen sind die drei einer Laufschiene 14 und 15 zugeordneten Laufbahnen durch mehrmaliges Abwinkeln entstanden. Dadurch wird eine Nut 18 gebildet, in die ein Endsteg 19 durch Biegen eingebracht ist.

Die Erfindung ist nicht auf die dargestellten Ausführungsbeispiele beschränkt. Wesentlich ist der an die Laufbahnen angrenzende oder zwischen den Laufbahnen liegende Bereich, der von der Vertikalen abweicht und vielfältig gestaltet sein kann, so daß die durch Seitenkräfte bedingte Elastizität herabgesetzt wird.

## Patentansprüche

1. Schubkastenauszugführung mit einer am Möbelkorpus (12) festlegbaren Führungsschiene (11) und einer am Schubkasten (16) anbringbaren, mittels Wälzkörper (17) geführten Laufschiene (15) und mit einer an einem Endbereich oder an beiden Endbreichen Laufbahnen für die Wälzkörper (17) aufweisenden Profilschiene (13), in dem der sich an die Laufbahnen anschließende Bereich der Profilschiene (13) gegenüber der Vertikalen versetzt ist, dass dieser Bereich in Richtung oder annähernd in Richtung der resultierenden der auf die Schubkastenauszugsführung (10) einwirkenden Seitenkräfte steht, **dadurch gekennzeichnet, dass** die drei einer Laufschiene (14, 15) zugeordneten Laufbahnen der Profilschiene (13) durch mehrmaliges Abwinkeln unter Bildung einer Nut gebildet sind, in die ein durch Biegen gebildeter Endsteg (19) der Profilschiene (13) eingebracht ist

2. Schubkastenauszugführung nach Anspruch 1, **dadurch gekennzeichnet, dass** sich der an die Laufbahnen anschließende Bereich der Profilschiene (13) im wesentlichen geradlinig, jedoch gegenüber der Vertikalen schräg stehend angeordnet ist.

3. Schubkastenauszugführung nach Anspruch 1, **dadurch gekennzeichnet, dass** der sich an die Laufbahnen der Profilschiene (13) anschließende Bereich im wesentlichen bogenförmig verläuft.

## Claims

1. Drawer pull-out guide with a guide rail (12) designed for mounting on the furniture body (12) and a slide rail (15) designed for mounting on the drawer (16) and guided by means of rolling bodies (17), and with a profiled rail (13) having tracks for the rolling bodies (17) an one or both end sections, wherein the section of the profiled rail (13) which adjoins the tracks is offset against the vertical, so that this section lies in the direction or approximately in the direction of the resulting transverse forces acting on the drawer pull-out guide (10), **characterised in that** the three tracks of the profiled rail (13) which are assigned to a slide rail (14, 15) are produced by multiple offsetting while forming a groove into which an end web (19) of the profiled rail (13) produced by bending is inserted.

2. Drawer pull-out guide according to claim 1, **characterised in that** the section of the profiled rail (13) which adjoins the tracks is essentially straight but arranged at an angle to the vertical.

3. Drawer pull-out guide according to claim 1, **characterised in that** the section of the profiled rail (13) which adjoins the tracks is essentially arcuate.

## Revendications

1. Dispositif de déploiement de tiroir comprenant un rail de guidage (11) susceptible d'être fixé sur le corps de meuble (12) et une glissière (15) montée par l'intermédiaire d'organes de roulement (17), susceptible d'être placée sur le tiroir (16), et comprenant un rail profilé (13) présentant, dans une zone terminale ou dans les deux zones terminales, des surfaces de roulement pour les organes de roulement (17), rail profilé dans lequel la zone du rail profilé (13) qui fait suite aux surfaces de roulement est décalée par rapport à la verticale, en ce que cette zone est orientée dans la direction ou approximativement dans la direction de la résultante des forces latérales qui agissent sur le dispositif de déploiement de tiroir (10), **caractérisé en ce que** les trois surfaces de roulement du rail profilé (13) qui sont associées à une glissière (14, 15) sont plusieurs fois coudées et forment ainsi une rainure dans laquelle est insérée une aile terminale (19), formée par cintrage, du rail profilé (13).

2. Dispositif de déploiement de tiroir selon la revendication 1, **caractérisé en ce que** la zone du rail profilé (13) qui fait suite aux surfaces de roulement est sensiblement rectiligne, mais est cependant oblique par rapport à la verticale.

3. Dispositif de déploiement de tiroir selon la revendication 1, **caractérisé en ce que** la zone qui fait suite aux surfaces de roulement du rail profilé (13) s'étend de façon sensiblement arquée.
